# EUROPÄISCHE PATENTANMELDUNG

(11) **EP 4 548 817 A1**
(43) Veröffentlichungstag der Anmeldung: **07.05.2025**
(21) Anmeldenummer: 23206848.6
(22) Anmeldetag: 30.10.2023
(51) Int. Cl.: A47G 19/02, A47F 3/14, A47G 23/06, B65D 1/34, B65D 21/08, B65D 25/04, B65D 25/06

(54) **THEKENSCHALE UND THEKENSCHALENSET**

(71) Anmelder: Margret Lutz GmbH & Co. KG, 72662 Nürtingen (DE)
(72) Erfinder: Lutz, Alexander, 72662 Nürtingen (DE)
(74) Vertreter: Jakelski & Althoff Patentanwälte PartG mbB

(57) **Zusammenfassung**

Eine Thekenschale zur Präsentation von Lebensmitteln weist einen viereckigen Boden (10) und vier Seitenwände (20) auf. Mindestens eine stumpfe Abwinkelung (21, 22) läuft um alle Seitenwände (20) um. Ein Winkel der Abwinkelung (21, 22) ist kleiner als ein Winkel zwischen dem Boden (10) und den Seitenwänden (20). Mehrere Thekenschalen bilden ein Set, in dem die Thekenschalen unterschiedliche Längen und/oder Breiten und/oder Höhen aufweisen. Eine Differenz zwischen der Länge der Thekenschale und der Länge ihres Bodens (10) und eine Differenz zwischen der Breite der Thekenschale und der Breite ihres Bodens (10) ist für alle Thekenschalen des Sets identisch.

## Beschreibung

### Thekenschale und Thekenschalenset

Die vorliegende Erfindung betrifft eine Thekenschale zur Präsentation von Lebensmitteln. Weiterhin betrifft sie ein Set aus mehreren derartigen Thekenschalen.

### Stand der Technik

Thekenschalen werden beispielsweise an Fleischtheken von Metzgereien verwendet, um Kunden Fleisch und andere Lebensmittel zu präsentieren. Dabei wird üblicherweise ein Set mehrerer Thekenschalen nebeneinander arrangiert, um unterschiedliche Lebensmittel zu präsentieren. Wenn ein Teil einer Ware abverkauft wurde und sich die für diese verwendete Thekenschale leert, kann dadurch ein ungünstiger Eindruck auf potenzielle Kunden entstehen. Dieser Eindruck wird noch dadurch verstärkt, dass Thekenschalen oftmals keine ansprechende Oberfläche aufweisen, da sie aus einem lebensmittelechten Kunststoff bestehen müssen und zur Erfüllung einschlägiger Normen, wie beispielsweise der Verordnungen 1935/2004/EU, 10/201 1/EU, 2023/2006/EU nicht bedruckt werden dürfen.

Ein ständiges Nachfüllen der Thekenschalen ist jedoch insbesondere bei hochpreisigen Lebensmitteln nicht immer möglich.

Eine Aufgabe der vorliegenden Erfindung besteht deshalb darin, eine Thekenschale bereitzustellen, die bei einem Betrachter auch bei nur teilweiser Befüllung den Eindruck einer vollen Thekenschale hervorruft. Eine weitere Aufgabe der vorliegenden Erfindung besteht darin, ein Set derartiger Thekenschalen bereitzustellen.

### Offenbarung der Erfindung

Diese Aufgabe wird in einem ersten Aspekt der Erfindung durch eine Thekenschale zur Präsentation von Lebensmitteln gelöst, die einen viereckigen Boden und vier Seitenwände aufweist. Insbesondere ist der Boden rechteckig, was es ermöglicht, mehrere derartige Thekenschalen in Reihen und Spalten nebeneinander anzuordnen. Grundsätzlich ist jedoch beispielsweise auch eine konvexe Trapezform des Bodens möglich. Dies ermöglicht es, mehrere derartige Thekenschalen um eine zentrale runde Thekenschale herum anzuordnen.

Die Thekenschale weist mindestens eine um alle Seitenwände umlaufende stumpfe Abwinkelung auf. Der Winkel der Abwinkelung ist also ein stumpfer Winkel von mehr als 90°. Jede Abwinkelung läuft dabei insbesondere in einer konstanten Höhe um die Seitenwände um. Weiterhin ist der Winkel der Abwinkelung kleiner als ein Winkel zwischen dem Boden und den Seitenwänden. Der Winkel zwischen dem Boden und den Seitenwänden ist vorzugsweise ebenfalls ein stumpfer Winkel.

Die stumpfe Abwinkelung bildet eine Stufe in den Seitenwänden der Thekenschale. Diese ist dazu geeignet, eine Einlegeplatte aufzunehmen, durch welche das Innenvolumen der Thekenschale verringert werden kann. Wenn die Thekenschale sich teilweise geleert hat, kann das Lebensmittel zunächst aus ihr herausgenommen werden und dann eine Einlegeplatte auf der Stufe abgelegt werden. Wird die Thekenschale anschließend wieder mit dem verbliebenen Lebensmittel befüllt, erscheint sie einem Betrachter als voll. Der stumpfe Winkel der Abwinkelung und der vorzugsweise ebenfalls stumpfe Winkel zwischen dem Boden und den Seitenwänden ermöglicht trotz des gewinkelten Aufbaus der Thekenschale ihre einfache und hygienische Reinigung.

Vorzugsweise weisen die Seitenwände zwei stumpfe Abwinkelungen auf. Dabei ist eine erste Abwinkelung näher am Boden angeordnet als eine zweite Abwinkelung. Ein Winkel der ersten Abwinkelung ist größer als ein Winkel der zweiten Abwinkelung. Weiterhin ist der Winkel der ersten Abwinkelung kleiner als der Winkel zwischen dem Boden und den Seitenwänden. Die Seitenwände der Thekenschale weisen dadurch zwei Stufen auf, so dass zwei unterschiedliche Verringerungen ihres Innenvolumens durch das Einlegen von Einlegeplatten ermöglicht werden.

Zur Beschreibung des Innenvolumens der Thekenschale werden im Folgenden mehrere Teilvolumina definiert. Ein erstes Teilvolumen der Thekenschale erstreckt sich vom Boden bis zur ersten Abwinkelung. Ein zweites Teilvolumen erstreckt sich von der ersten Abwinkelung bis zur zweiten Abwinkelung. Ein drittes Teilvolumen erstreckt sich von der zweiten Abwinkelung bis zum oberen Rand der Thekenschale. Wenn keine Einlegeplatte auf einer der Abwinkelungen abgelegt wurde, entspricht das für die Lebensmittel zur Verfügung stehende Innenvolumen der Thekenschale der Summe aller drei Teilvolumina. Wurde eine Einlegeplatte auf der Stufe abgelegt, die durch die erste Abwinkelung gebildet wird, so wird dadurch das erste Teilvolumen abgetrennt und das für Lebensmittel zur Verfügung stehende Innenvolumen der Thekenschale auf die Summe aus dem zweiten Teilvolumen und dem dritten Teilvolumen begrenzt. Wird eine Einlegeplatte auf der Stufe abgelegt, die durch die zweite Abwinkelung gebildet wird, so steht nur noch das dritte Teilvolumen zur Verfügung, um Lebensmittel aufzunehmen.

Vorzugsweise ist das erste Teilvolumen kleiner als das zweite Teilvolumen, und das zweite Teilvolumen ist kleiner als das dritte Teilvolumen. Weiterhin ist es bevorzugt, dass eine Höhe des ersten Teilvolumens kleiner als eine Höhe des zweiten Teilvolumens ist und dass eine Höhe des zweiten Teilvolumens kleiner als eine Höhe des dritten Teilvolumens ist.

Eine für den praktischen Gebrauch geeignete Höhe der Thekenschale, die sich aus der Summe der Höhen der drei Teilvolumina zusammensetzt, liegt insbesondere im Bereich von 2 cm bis 11 cm.

Vorzugsweise weist die Thekenschale einen Grundkörper aus einem ersten Kunststoff auf. Dieser ist zumindest teilweise bedruckt. Vorzugsweise ist er auf der Innenseite der Seitenwände und des Bodens vollflächig bedruckt. Der zumindest teilweise bedruckte erste Kunststoff ist mit einem transparenten zweiten Kunststoff beschichtet und somit versiegelt. Diese Versiegelung ist zumindest auf der gesamten Innenfläche der Thekenschale aufgetragen. Insbesondere kann jedoch auch ihre gesamte Außenfläche mit dem zweiten Kunststoff beschichtet sein. Auf diese Weise kann trotz der Bedruckung eine Lebensmittelechtheit der Thekenschale erreicht werden. Unter transparent wird hierbei und im Folgenden insbesondere ein Kunststoff verstanden, dessen Transmission im sichtbaren Wellenlängenbereich des Lichtes mindestens 90 % beträgt.

Der erste Kunststoff ist insbesondere ein Acrylnitril-Butadien-Styrol-Copolymer (ABS), vorzugweise ein Methylmethacrylat-modifiziertes ABS (MABS), und der zweite Kunststoff ist insbesondere ein Polyurethan (PU). Beide Kunststoffe können unabhängig voneinander Additive und/oder Füllstoffe enthalten. Der erste Kunststoff kann außerdem Farbstoffe enthalten, um ihn unterhalb der Bedruckung durchzufärben.

Auch dann, wenn keine Bedruckung des Grundkörpers vorgesehen ist, kann es vorteilhaft sein, dass der Grundkörper einen ersten Kunststoff aufweist, der mit einem transparenten zweiten Kunststoff beschichtet ist. Eine solche Beschichtung kann beispielsweise verwendet werden, um der Oberfläche der Thekenschale einen Glanz zu verleihen. Ein hierfür geeigneter zweiter Kunststoff ist insbesondere ein Polymethylmethacrylat (PMMA). Als erster Kunststoff ist auch in dieser Ausführungsform der Thekenschale ein Acrylnitril-Butadien-Styrol-Copolymer (ABS) bevorzugt, wobei ein Methylmethacrylat-modifiziertes ABS (MABS) besonders bevorzugt ist.

Sowohl ABS als auch PU und PMMA sind lebensmittelecht. Grundsätzlich wäre es aber auch möglich als ersten Kunststoff einen nicht lebensmittelechten Kunststoff zu verwenden und nur als zweiten Kunststoff einen lebensmittelechten Kunststoff zu verwenden, da der erste Kunststoff aufgrund der Beschichtung mit dem zweiten Kunststoff nicht mit in der Thekenschale bevorrateten Lebensmitteln in Kontakt kommt.

Die Thekenschale weist vorzugsweise pro Abwinkelung eine Einlegeplatte auf. Die Außenkontur der Einlegeplatte, die sich aus ihren vier Kanten ergibt, entspricht dabei jeweils der Innenkontur der Thekenschale auf der Höhe der jeweiligen Abwinkelung, so dass die Einlegeplatte auf der durch die Abwinkelung gebildeten Stufe zu liegen kommt. Diese Einlegeplatten können zum Verringern des Innenvolumens der Thekenschale auf ihre jeweilige Abwinkelung aufgelegt werden oder, wenn sie nicht benötigt werden, aus der Thekenschale herausgenommen werden.

Weiterhin kann vorgesehen sein, dass die Thekenschale eine Einlegeplatte aufweist, deren Außenkontur, die sich aus ihren vier Kanten ergibt, der Innenkontur des Bodens entspricht. Diese Einlegeplatte kann auf den Boden aufgelegt werden, um diesem beispielsweise eine besondere Oberflächenbeschaffenheit zu verleihen.

Jede Einlegeplatte weist in einer bevorzugten Ausführungsform einen Grundkörper aus dem ersten Kunststoff auf, der zumindest teilweise bedruckt ist und mit einem transparenten zweiten Kunststoff beschichtet ist.

Für die Einlegeplatten sind in dieser Ausführungsform dieselben Kunststoffe bevorzugt wie für den Grundkörper der Thekenschale und dessen Beschichtung. Dies gilt auch hinsichtlich eventueller Additive und/oder Füllstoffe.

In einer anderen bevorzugten Ausführungsform der Einlegeplatte, besteht diese aus einem transparenten Kunststoff. Dies ermöglicht es, eine Bedruckung der Innenseite der Thekenschale durch die Einlegeplatte hindurch zu erkennen, wenn sie nicht vollständig mit Lebensmitteln bedeckt ist. Der transparente Kunststoff der Einlegeplatte ist insbesondere ein Polymethylmethacrylat (PMMA).

Die Einlegeplatte weist in einer bevorzugten Ausführungsform der Erfindung eine Oberflächenstruktur auf, die sich von der Oberflächenstruktur des Grundkörpers der Thekenschale unterscheidet. Durch Aufbringen einer ausreichend dünnen Beschichtung des zweiten Kunststoffs bleibt diese Oberflächenstruktur auch bei der beschichteten Einlegeplatte erhalten. So können die Einlegeplatten einschließlich einer direkt auf den Boden auflegbaren Einlegeplatte beispielsweise eine Rillenstruktur, eine Gitterstruktur oder eine Wabenstruktur aufweisen, die ein Abfließen von Flüssigkeiten, die von den Lebensmitteln abgesondert werden, ermöglicht und somit ein Verkleben der Lebensmittel mit der jeweiligen Einlegeplatte verhindert.

In einem weiteren Aspekt der Erfindung ist zur Lösung der Aufgabe ein Set vorgesehen, das mehrere Thekenschalen gemäß dem ersten Aspekt der Erfindung aufweist. Diese Thekenschalen weisen unterschiedliche Längen und/oder Breiten und/oder Höhen auf. Eine Differenz zwischen der Länge jeder Thekenschale und der Länge ihres Bodens sowie eine Differenz zwischen der Breite jeder Thekenschale und der Breite ihres Bodens ist allerdings ein Wert, der für alle Thekenschalen innerhalb des Sets konstant ist. Dadurch wird der optische Effekt erzielt, dass die Thekenschalen des Sets trotz ihrer Abwinkelungen von oben gesehen scheinbar identische Ecken aufweisen und somit bei der Präsentation auf einer Theke ein harmonisches Gesamtbild ergeben.

Das Set kann insbesondere mit Thekenschalen realisiert werden, deren Längen vorzugsweise im Bereich von 14 cm bis 84 cm liegen und deren Breiten vorzugsweise im Bereich von 13 cm bis 30 cm liegen. Besonders bevorzugt liegen die Längen im Bereich von 15 cm bis 80 cm und ganz besonders bevorzugt im Bereich von 20 cm bis 40 cm. Besonders bevorzugt liegen die Breiten im Bereich von 14 cm bis 40 cm und ganz besonders bevorzugt im Bereich von 15 cm bis 30 cm.

### Kurze Beschreibung der Zeichnungen

Ausführungsbeispiele der Erfindung sind in den Zeichnungen dargestellt und werden in der nachfolgenden Beschreibung näher erläutert.
Figur 1a zeigt eine isometrische Darstellung einer Thekenschale gemäß einem Ausführungsbeispiel der Erfindung.
Figur 1 b zeigt eine Aufsicht auf die Thekenschale gemäß Figur 1a.
Figur 1c zeigt eine Seitenansicht der Thekenschale gemäß Figur 1a.
Figur 2 zeigt eine Darstellung der Thekenschale gemäß Figur 1a, in der alle ihre Seitenwände planarisiert wurden.
Figur 3 zeigt eine isometrische Darstellung einer Thekenschale gemäß einem Ausführungsbeispiel der Erfindung, auf deren Boden eine Einlegeplatte gelegt wurde.
Figur 4 zeigt eine isometrische Darstellung einer Thekenschale gemäß dem Ausführungsbeispiel der Erfindung, auf deren erste Abwinkelung ein Einlegeplatte gelegt wurde.
Figur 5 zeigt eine Thekenschale gemäß einem Ausführungsbeispiel der Erfindung in isometrischer Darstellung, auf deren zweite Abwinkelung ein Einlegeplatte gelegt wurde.
Figur 6 zeigt ein eine isometrische Darstellung eines Ausführungsbeispiels einer Thekenschale gemäß der Erfindung mit einem trapezförmigen Boden.

### Ausführungsbeispiele der Erfindung

Eine Thekenschale gemäß einem ersten Ausführungsbeispiel der Erfindung ist in den Figuren 1a bis 1c dargestellt. Sie weist gemäß Figur 1a einen rechteckigen Boden 10 und vier Seitenwände 20 auf. Um die Seitenwände 20 laufen zwei Abwinkelungen 21, 22 um. Dabei ist die erste Abwinkelung 21 näher am Boden 10 angeordnet als die zweite Abwinkelung 22. Ein erstes Teilvolumen 31 der Thekenschale erstreckt sich von ihrem Boden 10 bis zur ersten Abwinkelung 21. Ein zweites Teilvolumen 32 erstreckt sich zwischen der ersten Abwinkelung 21 und der zweiten Abwinkelung 22. Ein drittes Teilvolumen 33 erstreckt sich von der zweiten Abwinkelung 22 bis zum oberen Rand der Thekenschale.

Wie in Figur 1b dargestellt ist, weist der Boden 10 eine Länge L₁₀ von beispielsweise 185 mm und eine Breite B₁₀ von beispielsweise 115 mm auf. Auf der Höhe der ersten Abwinkelung 21, die den oberen Rand des ersten Teilvolumens 31 bildet, beträgt eine Länge L₃₁ der Thekenschale beispielsweise 210 mm und ihre Breite B₃₁ beträgt beispielsweise 140 mm. Auf der Höhe der zweiten Abwinkelung 22, die den oberen Rand des zweiten Teilvolumens 32 bildet, beträgt eine Länge L₃₂ der Thekenschale beispielsweise 260 mm und ihre Breite B₃₂ beträgt beispielsweise 190 mm. Auf der Höhe der Oberkante der Thekenschale, welche das dritte Teilvolumen 33 begrenzt, beträgt eine Länge L₃₃ der Thekenschale beispielsweise 280 mm und ihre Breite B₃₃ beträgt beispielsweise 210 mm.

Unter Beibehaltung dieser in Figur 1b dargestellten Abmessungen kann die Thekenschale in drei Ausführungsbeispielen B1 bis B3 mit unterschiedlichen Höhen von 20 mm im Fall des Ausführungsbeispiels B1, von 40 mm im Fall des Ausführungsbeispiels B2 und von 70 mm im Ausführungsbeispiel B3 ausgeführt werden. Dabei ergeben sich unterschiedliche Höhen H₃₁ des ersten Teilvolumens 31, H₃₂ des zweiten Teilvolumens 32 und H₃₃ des dritten Teilvolumens 33. Dies wird erreicht, indem für den Winkel α zwischen dem Boden 10 und den Seitenwänden 20 sowie den Winkel β der ersten Abwinkelung 21und den Winkel γ der zweiten Abwinkelung 22 jeweils unterschiedliche Werte vorgesehen werden. Diese sind für das Ausführungsbeispiel B2 in Figur 1c dargestellt und im Folgenden in Tabelle 1 für die drei Ausführungsbeispiele B1, B2 und B3 tabelliert:

**Tabelle 1**

| | | **B1** | **B2** | **B3** |
|---|---|---|---|---|
| | | | | |
| H₃₀ | | 20,00 mm | 40,00 mm | 70,00 mm |
| H₃₁ | | 1,32 mm | 2,65 mm | 4,64 mm |
| H₃₂ | | 7,55 mm | 15,09 mm | 26,41 mm |
| H₃₃ | | 11,13 mm | 22,26 mm | 38,95 mm |
| α | | 174° | 168° | 160° |
| β | | 169° | 161° | 154° |
| γ | | 149° | 145° | 151° |

Für die Thekenschalen gemäß allen Ausführungsbeispielen B1, B2 und B3 beträgt die Differenz zwischen der Länge L₃₃ der Thekenschale und der Länge L₁₀ ihres Bodens 10 und die Differenz zwischen der Breite B₃₃ der Thekenschale und der Breite B₁₀ ihres Bodens 10 jeweils 95 mm.

Zur Verdeutlichung der Struktur der Thekenschale ist diese in Figur 2 in einer planarisierten Darstellung gezeigt. In dieser Darstellung wurden die Seitenwände 20 entlang der vier Ecken der Thekenschale voneinander getrennt, um die drei Winkel α, β und γ jeweils auf einen Wert von 180° vergrößert um die Seitenwände 20 so in dieselbe Ebene wie den Boden 10 zu zwingen.

Die Thekenschale besteht in den voranstehend beschriebenen Ausführungsbeispielen beispielsweise aus ABS, das auf dem Boden 10 und an der Innenseite der Seitenwände 20 mit einem dekorativen Motiv bedruckt ist. Dieses ist mit einer Beschichtung aus Polyurethan versiegelt, so dass möglicherweise gesundheitsgefährdende Farbstoffe nicht mit in der Thekenschale präsentierten Lebensmitteln in Kontakt gelangen können.

Drei Einlegeplatten 40 bis 42 sind dazu vorgesehen, um in die Thekenschale eingelegt zu werden. Diese Einlegeplatten bestehen in dem im Folgenden beschriebenen Ausführungsbeispiel beispielsweise aus PMMA und weisen an ihrer Oberseite eine Wabenstruktur auf. Figur 3 zeigt, wie eine erste Einlegeplatte 40, deren Außenkontur der Innenkontur des Bodens 10 entspricht, auf den Boden 10 aufgelegt wurde. Ihre Länge entspricht der Länge L₁₀ des Bodens 10 und ihre Breite B₁₀ entspricht der Breite des Bodens 10. Dies ermöglicht das Befüllen des gesamten Innenvolumens der Thekenschale mit einem Lebensmittel wie beispielsweise Fleisch. Dieses liegt auf der Wabenstruktur der ersten Einlegeplatte 40 auf, so dass Fleischsaft nach unten ablaufen kann. An Stellen, an denen die erste Einlegeplatte 40 nicht mit dem Fleisch bedeckt ist, ist die Bedruckung des Bodens 10 aufgrund der Transparenz der ersten Einlegeplatte 40 erkennbar.

Wenn ein Teil des in der Thekenschale präsentierten Fleisches verkauft wurde, kann dieses vorübergehend aus der Thekenschale entnommen werden, um der in der in Figur 4 dargestellten Weise einen zweite Einlegeplatte 41 in die Thekenschale einzulegen. Die Außenkontur dieser zweiten Einlegeplatte 41 entspricht der ersten Abwinkelung 21, so dass er auf dieser zu liegen kommt. Ihre Länge entspricht also der Länge L₃₁ der Thekenschale auf der Höhe der ersten Abwinkelung 21 und ihre Breite entspricht der Breite B₃₁ der Thekenschale auf der Höhe der ersten Abwinkelung 21. Das verfügbare Innenvolumen der Thekenschale wird hierdurch verringert. Wird die Thekenschale nun, wieder mit dem verbliebenen Fleisch befüllt, so scheint sie einem Betrachter voll zu sein.

Sobald ein noch größerer Anteil des Fleisches abverkauft wurde, kann dieses erneut aus der Thekenschale entnommen werden und, wie in Figur 5 dargestellt ist, eine dritte Einlegeplatte 42, deren Außenkontur der zweiten Abwinkelung 22 entspricht, so in die Thekenschale eingelegt werden, dass er auf der zweiten Abwinkelung 22 zu liegen kommt. Ihre Länge entspricht also der Länge L₃₂ der Thekenschale auf der Höhe der zweiten Abwinkelung 22 und ihre Breite entspricht der Breite B₃₂ der Thekenschale auf der Höhe der zweiten Abwinkelung 22. Dies verringert das Innenvolumen der Thekenschale noch weiter. Wird die Thekenschale nun erneut mit dem verbleibenden Fleisch befüllt, so scheint sie erneut voll zu sein.

Figur 6 zeigt ein weiteres Ausführungsbeispiel der Thekenschale. Dieses unterscheidet sich von den voranstehend beschriebenen Ausführungsbeispielen darin, dass der Boden 10 der Thekenschale nicht rechteckig, sondern trapezförmig ist. Dies ermöglicht es, mehrere derartige Thekenschalen ringförmig um ein zentrales Element herum auf einer Theke zu platzieren. In derselben Weise wie die voranstehend beschriebenen Ausführungsbeispiele der Thekenschale weist auch diese Thekenschale zwei Abwinkelungen 21, 22 auf, die jeweils um ihre vier Seitenwände 20 umlaufen. Auch in dieser Thekenschale können Einlegeplatten 40 bis 42 platziert werden, deren Außenkontur dem Boden 10 der ersten Abwinkelung 21 oder der zweiten Abwinkelung 22 entspricht. Demgemäß weisen diese Einlegeplatten 40 bis 42 jeweils die Form eines konvexen Trapezes auf.

## Patentansprüche

1. Thekenschale zur Präsentation von Lebensmitteln, aufweisend einen viereckigen Boden (10) und vier Seitenwände (20), wobei sie mindestens eine um alle Seitenwände (20) umlaufende stumpfe Abwinkelung (21, 22) aufweist und ein Winkel (β, y) der Abwinkelung (21, 22) kleiner ist als ein Winkel (α) zwischen dem Boden (10) und den Seitenwänden (20).

2. Thekenschale nach Anspruch 1, **dadurch gekennzeichnet, dass** die Seitenwände (20) zwei stumpfe Abwinkelungen (21) aufweisen und ein Winkel (β) einer ersten Abwinkelung (21), die näher am Boden (20) angeordnet ist als eine zweite Abwinkelung (22), größerer ist als ein Winkel (γ) der zweiten Abwinkelung und kleiner ist als der Winkel (α) zwischen dem Boden (10) und den Seitenwänden (20), wobei ein erstes Teilvolumen (31) der Thekenschale sich vom Boden (10) bis zur ersten Abwinkelung (21) erstreckt, ein zweites Teilvolumen (31) der Thekenschalen sich von der ersten Abwinkelung (21) bis zur zweiten Abwinkelung (22) erstreckt und ein drittes Teilvolumen (31) der Thekenschale sich von der zweiten Abwinkelung (23) bis zum Rand der Thekenschale erstreckt.

3. Thekenschale nach Anspruch 2, **dadurch gekennzeichnet, dass** das erste Teilvolumen (31) kleiner als das zweite Teilvolumen (32) ist und das zweite Teilvolumen (32) kleiner als das dritte Teilvolumen (33) ist.

4. Thekenschale nach Anspruch 2 oder 3, **dadurch gekennzeichnet, dass**, eine Höhe (H₃₁) des ersten Teilvolumens (31) kleiner als eine Höhe (H₃₂) des zweiten Teilvolumens (32) ist und eine Höhe (H₃₂) des zweiten Teilvolumens (32) kleiner als eine Höhe (H₃₃) des dritten Teilvolumens (33) ist.

5. Thekenschale nach einem der Ansprüche 1 bis 4, **dadurch gekennzeichnet, dass** eine Höhe (H₃₀) der Thekenschale im Bereich von 2 cm bis 11 cm liegt.

6. Thekenschale nach einem der Ansprüche 1 bis 5, **dadurch gekennzeichnet, dass** sie einen Grundkörper aus einem ersten Kunststoff aufweist, der zumindest teilweise bedruckt ist, und mit einem zweiten Kunststoff beschichtet ist, der transparent ist.

7. Thekenschale nach einem der Ansprüche 1 bis 6, **dadurch gekennzeichnet, dass** sie pro Abwinkelung (21, 22) eine Einlegeplatte (41, 42) aufweist, deren Außenkontur der Innenkontur der Thekenschale auf der Höhe (H₂₁, H₂₂) der jeweiligen Abwinkelung (21, 22) entspricht.

8. Thekenschale nach einem der Ansprüche 1 bis 7, **dadurch gekennzeichnet, dass** sie eine Einlegeplatte (40) aufweist, deren Außenkontur der Innenkontur des Bodens (10) entspricht.

9. Thekenschale nach Anspruch 7 oder 8, **dadurch gekennzeichnet, dass** die Einlegeplatte (40, 41, 42) eine Oberflächenstruktur aufweist, die sich von einer Oberflächenstruktur eines Grundkörpers der Thekenschale unterscheidet.

10. Thekenschale nach einem der Ansprüche 7 bis 9, **dadurch gekennzeichnet, dass** die Einlegeplatte (40, 41, 42) aus einem Kunststoff besteht, der transparent ist.

11. Thekenschale nach Anspruch 10, **dadurch gekennzeichnet, dass** der Kunststoff der Einlegeplatte (40, 41, 42) ein PMMA ist.

12. Thekenschale nach einem der Ansprüche 7 bis 9, **dadurch gekennzeichnet, dass** die Einlegeplatte (40, 41, 42) einen Grundkörper aus einem ersten Kunststoff aufweist, der zumindest teilweise bedruckt ist, und mit einem zweiten Kunststoff beschichtet ist, der transparent ist.

13. Thekenschale nach einem der Ansprüche 6 oder 12, **dadurch gekennzeichnet, dass** der erste Kunststoff ein ABS ist und der zweite Kunststoff ein Polyurethan ist.

14. Set aufweisend mehrere Thekenschalen nach einem der Ansprüche 1 bis 13, die unterschiedliche Längen (L₃₃) und/oder Breiten (B₃₃) und/oder Höhen (H₃₀) aufweisen, wobei eine Differenz zwischen der Länge (L₃₃) der Thekenschale und der Länge (L₁₀) ihres Bodens (10) und eine Differenz zwischen der Breite (B₃₃) der Thekenschale und der Breite (B₁₀) ihres Bodens (10) für alle Thekenschalen identisch ist.

15. Set nach Anspruch 14, **dadurch gekennzeichnet, dass** die Längen (L₃₃) der Thekenschalen im Bereich von 14 cm bis 84 cm liegen und die Breiten (B₃₃) der Thekenschalen im Bereich von 13 cm bis 30 cm liegen.
